# EUROPÄISCHE PATENTANMELDUNG

(11) **EP 4 667 233 A1**
(43) Veröffentlichungstag der Anmeldung: **24.12.2025**
(21) Anmeldenummer: 25183310.9
(22) Anmeldetag: 17.06.2025
(51) Int. Cl.: B44C 7/06, B44C 7/02, B44C 7/08

(54) **TAPEZIERVORRICHTUNG**

(30) Priorität: 17.06.2024 DE 102024205585
(71) Anmelder: Torun, Yunus, 73614 Schorndorf (DE)
(72) Erfinder: Torun, Yunus, 73614 Schorndorf (DE)

(57) **Zusammenfassung**

Die Erfindung betrifft eine Tapeziervorrichtung (10) zum Tapezieren. Eine Tapezierbürste (12) der Tapeziervorrichtung (10) weist einen Bürstenkörper (14) und Tapezierborsten (18) auf. Die Tapezierborsten (18) befinden sich an einer Unterseite (16) des Bürstenkörpers (14). Ein Verbindungsmittel (28) hält einen Nahtroller (26) der Tapeziervorrichtung (10) an dem Bürstenkörper (14). An dem Bürstenkörper (14) ist ein Spachtel (32) der Tapeziervorrichtung (10) fest angebracht.

## Beschreibung

### Hintergrund der Erfindung

Die Erfindung betrifft eine Tapeziervorrichtung zum Tapezieren.

Zum Tapezieren sind verschiedene Werkzeuge bekannt. Mit Hilfe einer Tapezierbürste kann eine Tapete beim Tapezieren unter gleichmäßiger Ausübung von Druck an eine Wand gedrückt werden und dabei Luftblasen zwischen der Wand und der Tapezierbürste entfernt werden. Ein Spachtel kann unter anderem zum Zuschneiden von Tapeten, insbesondere Tapetenbahnen, verwendet werden. Ein Nahtroller dient zum zusätzlichen Anpressen von Nähten von Tapeten und Kanten von Tapetenbahnen an Wände. So können z.B. sichtbare Überlappungen zwischen Tapetenbahnen vermieden werden.

Beim Tapezieren führt das Hantieren mit den vorgenannten Werkzeugen zu einer zeitlichen Verzögerung des Tapeziervorgangs. Um die zeitliche Verzögerung zu verringern, ist aus der DE 299 06 650 U1 eine Tapezierbürste mit integriertem Kantenroller bekannt. Ferner ist aus der DE 1 908 768 U eine Tapezierbürste mit einem eingebauten Lot bekannt.

Auch bei Verwendung der Tapezierbürsten gemäß den vorgenannten Druckschriften kommt es zu einer zeitlichen Verzögerung des Tapeziervorgangs.

### Aufgabe der Erfindung

Es ist Aufgabe der Erfindung, eine Tapeziervorrichtung bereitzustellen, mit der sich die Zeitdauer eines Tapeziervorgangs weiter verringern lässt.

### Beschreibung der Erfindung

Diese Aufgabe wird erfindungsgemäß gelöst durch eine Tapeziervorrichtung gemäß Anspruch 1. Vorteilhafte Ausführungsformen ergeben sich aus den rückbezogenen Unteransprüchen.

Die Tapeziervorrichtung weist folgende Merkmale auf:
- Eine Tapezierbürste mit einem Bürstenkörper;
- Tapezierborsten an einer Unterseite des Bürstenkörpers, wobei eine Körperachse des Bürstenkörpers parallel zu der Unterseite des Bürstenkörpers von einem ersten seitlichen Ende zu einem zweiten seitlichen Ende des Bürstenkörpers verläuft;
- Einen um eine Drehachse drehbaren Nahtroller, der mit dem Bürstenkörper verbunden ist;
- Einen Spachtel, der an dem Bürstenkörper befestigt ist.

In die Tapeziervorrichtung ist zusätzlich zu einer Tapezierbürste und einer Nahtrolle auch ein Spachtel integriert. Dadurch können im Rahmen eines Tapezierens der Vorgang eines Andrückens einer Tapete an eine Wand, das Zuschneiden von Tapetenbahnen und das Andrücken von Nähten und Kanten von Tapetenbahnen an Wände alle mit Hilfe der Tapeziervorrichtung durchgeführt werden. Dadurch wird ein händisches Austauschen der vorgenannten Werkzeuge beim Tapezieren vermieden. Dies führt zu einer erheblichen Zeitersparnis.

Bei einer vorteilhaften Ausführungsform der Tapeziervorrichtung ist der Spachtel an einer Oberseite des Bürstenkörpers befestigt, wobei die Oberseite der Unterseite des Bürstenkörpers gegenüberliegt. Dadurch kann der Spachtel stabil an dem Bürstenkörper gehalten und mit vergleichsweise langen Kanten ausgebildet werden.

Vorteilhaft ist eine Ausführungsform der Tapeziervorrichtung, die einen Griffbereich aufweist, wobei der Griffbereich in Richtung der Körperachse wenigstens teilweise neben dem Spachtel ausgebildet ist. Ein Griffbereich erleichtert die Handhabung der Tapeziervorrichtung. Durch die Ausbildung neben dem Spachtel ist der Griffbereich leicht zugänglich.

Bei einer Weiterbildung der vorgenannten Ausführungsform weist die Tapeziervorrichtung eine Ausnehmung auf, insbesondere eine Durchgangsausnehmung. Dadurch wird die Handhabung der Tapeziervorrichtung weiter erleichtert. Die Hand eines Benutzers der Tapeziervorrichtung kann näher an den Schwerpunkt der Tapeziervorrichtung bzw. den geometrischen Mittelpunkt der Tapeziervorrichtung herangeführt werden. Die Finger sind beim Benutzen der Tapeziervorrichtung von dem Spachtel und dem Nahtroller beabstandet.

Von Vorteil ist eine Ausführungsform, bei der der Spachtel als Trapezspachtel ausgebildet ist. Der Spachtel kann bei dieser Ausführungsform an dem Bürstenkörper stabil montiert werden, wobei der Spachtel typischerweise gleichzeitig eine vergleichsweise große Arbeitskante zum Zuschneiden von Tapeten aufweist. Dazu kann insbesondere die kürzere von zwei parallelen Kanten des Trapezspachtels mit dem Bürstenkörper fest verbunden werden, wobei die längere dieser Kanten von dem Bürstenkörper absteht, um Tapeten zuzuschneiden.

Bei einer bevorzugten Ausführungsform weist die Tapeziervorrichtung einen weiteren Spachtel auf. Dadurch können die Tapeten unter einer geringen Veränderung der Position der Tapeziervorrichtung zugeschnitten werden.

Bei einer Weiterbildung der vorgenannten Ausführungsform ist der Griffbereich zwischen dem Spachtel und dem weiteren Spachtel ausgebildet. Dadurch ist die notwendige Veränderung der Position der Tapeziervorrichtung beim Zuschneiden der Tapeten besonders gering.

Bevorzugt ist eine Ausführungsform der Tapeziervorrichtung, bei der der Nahtroller an oder benachbart zu einem der seitlichen Enden des Bürstenkörpers positioniert ist, wobei insbesondere der Nahtroller in Richtung der Körperachse teilweise oder ganz außerhalb des Bürstenkörpers angeordnet ist. Dadurch muss die Tapeziervorrichtung nur wenig geschwenkt werden, um nach einem Einsatz der Spachtel oder der Borsten den Nahtroller im Rahmen des Tapeziervorgangs zu verwenden.

Vorteilhaft ist eine Ausführungsform der Tapeziervorrichtung, bei der die Drehachse des Nahtrollers parallel zu der Unterseite des Bürstenkörpers ausgerichtet ist. Dadurch kann der Nahtroller besonders leicht in den Fällen verwendet werden, in denen die Tapeziervorrichtung senkrecht zu Tapetenrändern geführt werden soll, um den Übergang zwischen Tapetenbahnen zu glätten.

Bei einer bevorzugten Ausführungsform der Tapeziervorrichtung ist die Drehachse des Nahtrollers senkrecht zu der Unterseite des Bürstenkörpers ausgerichtet. Dadurch kann der Nahtroller besonders leicht in den Fällen verwendet werden, in denen die Tapeziervorrichtung parallel zu Tapetenrändern geführt werden soll, um den Übergang zwischen Tapetenbahnen zu glätten.

Von Vorteil ist eine Ausführungsform der Tapeziervorrichtung, bei der die Tapeziervorrichtung einen Ausrichtungsanzeiger aufweist, wobei der Ausrichtungsanzeiger an dem Bürstenkörper befestigt ist, wobei insbesondere der Ausrichtungsanzeiger als Wasserwaage ausgebildet ist. Dadurch wird die Ausrichtung der Tapeziervorrichtung erleichtert.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- Fig. 1: zeigt schematisch eine Seitenansicht einer ersten Ausführungsform einer Tapeziervorrichtung;
- Fig. 2: zeigt schematisch eine Seitenansicht einer zweiten Ausführungsform einer Tapeziervorrichtung.

**Fig. 1** zeigt schematisch eine Seitenansicht einer ersten Ausführungsform einer Tapeziervorrichtung **10.** Zum gleichmäßigen Andrücken einer Tapete (nicht gezeigt) an eine Wand (nicht gezeigt) ist die Tapeziervorrichtung 10 mit einer Tapezierbürste **12** ausgebildet. Die Tapezierbürste 12 weist einen Bürstenkörper **14** auf. An einer Unterseite **16** des Bürstenkörpers 14 sind Tapezierborsten **18** der Tapezierbürste 12 befestigt. Eine Körperachse **20** des Bürstenkörpers 14 in Form einer Längsachse ist parallel zu der Unterseite 16 des Bürstenkörpers 14 von einem ersten seitlichen Ende **22** zu einem zweiten seitlichen Ende **24** des Bürstenkörpers 14 ausgerichtet.

Zum Andrücken von Nähten der Tapete dient ein Nahtroller **26** der Tapeziervorrichtung 10. Der Nahtroller 26 ist durch eine Halterung **28** an dem Bürstenkörper 14 befestigt. Dabei ist der Nahtroller 26 um eine Drehachse **30** (welche in der Fig. 1 schematisch durch einen ausgefüllten Kreis angedeutet ist) drehbar gelagert und außerhalb des Bürstenkörpers 14 benachbart zu dem zweiten seitlichen Ende 24 des Bürstenkörpers 14 positioniert. Insbesondere ist der Nahtroller 26 näher an dem zweiten seitlichen Ende 24 des Bürstenkörpers 14 als an dem ersten seitlichen Ende 22 des Bürstenkörpers 14 angeordnet. Die Drehachse 30 ist parallel zu der Unterseite 16 des Bürstenkörpers 14 orientiert. Beim Tapezieren wird die Tapete mit Hilfe eines Spachtels **32** der Tapeziervorrichtung 10 zugeschnitten. Der Spachtel 32 ist an einer Oberseite **34** der Tapeziervorrichtung 10 befestigt. In der gezeigten Ausführungsform ist der Spachtel 32 als Trapezspachtel **36** ausgestaltet.

Angrenzend an den Trapezspachtel 36 weist die Tapeziervorrichtung 10 einen Griffbereich **38** zur händischen Führung der Tapeziervorrichtung 10 auf. Der Griffbereich 38 ist mit einer Ausnehmung **40** ausgebildet, die in der gezeigten Ausführungsform als Durchgangsausnehmung **42** ausgestaltet ist. Angrenzend an die Durchgangsausnehmung 42 ist ein Griff **44** des Griffbereichs 38 ausgebildet. Zur Ausrichtung der Tapeziervorrichtung 10 ist ein Ausrichtungsanzeiger **46** in Form einer Wasserwaage **48** in dem Bürstenkörper 14 fixiert.

**Fig. 2** zeigt schematisch eine Seitenansicht einer zweiten Ausführungsform der Tapeziervorrichtung 10 mit dem Bürstenkörper 14 und den Tapezierborsten 18 der Tapezierbürste 12 sowie dem Nahtroller 26 und dem Spachtel 32. Um das Zuschneiden einer Tapete (nicht gezeigt) zu erleichtern, weist die Tapeziervorrichtung 10 außer dem Spachtel 32 einen weiteren Spachtel **50** auf. Dabei ist der Griffbereich 38 mit der Ausnehmung 40 zum Führen der Tapeziervorrichtung 10 in Richtung der Körperachse 20 in Form der Längsachse des Bürstenkörpers 14 zwischen dem Spachtel 32 und dem weiteren Spachtel 50 ausgebildet.

Der Nahtroller 26 ist an dem zweiten seitlichen Ende 24 des Bürstenkörpers 14 positioniert, wobei ein Funktionsbereich **52** des Nahtrollers 26 in Richtung der Körperachse 20 über den Bürstenkörper 14 hinaussteht. Die Drehachse 30, um die der Nahtroller 26 drehbar ist, verläuft senkrecht zu der Unterseite 16 des Bürstenkörpers 14.

Unter Vornahme einer Zusammenschau aller Figuren der Zeichnung betrifft die Erfindung eine Tapeziervorrichtung 10 zum Tapezieren. Eine Tapezierbürste 12 der Tapeziervorrichtung 10 weist einen Bürstenkörper 14 und Tapezierborsten 18 auf. Die Tapezierborsten 18 befinden sich an einer Unterseite 16 des Bürstenkörpers 14. Ein Verbindungsmittel 28 hält einen Nahtroller 26 der Tapeziervorrichtung 10 an dem Bürstenkörper 14. An dem Bürstenkörper 14 ist ein Spachtel 32 der Tapeziervorrichtung 10 fest angebracht.

### Bezugszeichenliste

- 10: Tapeziervorrichtung
- 12: Tapezierbürste
- 14: Bürstenkörper
- 16: Unterseite
- 18: Tapezierborsten
- 20: Körperachse
- 22: erstes seitliches Ende
- 24: zweites seitliches Ende
- 26: Nahtroller
- 28: Halterung
- 30: Drehachse
- 32: Spachtel
- 34: Oberseite
- 36: Trapezspachtel
- 38: Griffbereich
- 40: Ausnehmung
- 42: Durchgangsausnehmung
- 44: Griff
- 46: Ausrichtungsanzeiger
- 48: Wasserwaage
- 50: weiterer Spachtel
- 52: Funktionsbereich

## Patentansprüche

1. Tapeziervorrichtung (10) zum Tapezieren, aufweisend:
- Eine Tapezierbürste (12) mit einem Bürstenkörper (14);
- Tapezierborsten (18) an einer Unterseite (16) des Bürstenkörpers (14), wobei eine Körperachse (20) des Bürstenkörpers (14) parallel zu der Unterseite (16) des Bürstenkörpers (14) von einem ersten seitlichen Ende (22) zu einem zweiten seitlichen Ende (24) des Bürstenkörpers (14) verläuft;
- Einen um eine Drehachse (30) drehbaren Nahtroller (26), der mit dem Bürstenkörper (14) verbunden ist;
- Einen Spachtel (32), der an dem Bürstenkörper (14) befestigt ist.

2. Tapeziervorrichtung nach Anspruch 1, wobei der Spachtel (32) an einer Oberseite (34) des Bürstenkörpers (14) befestigt ist, wobei die Oberseite (34) der Unterseite (16) des Bürstenkörpers (14) gegenüberliegt.

3. Tapeziervorrichtung nach einem der vorhergehenden Ansprüche, aufweisend einen Griffbereich (38), wobei der Griffbereich (38) in Richtung der Körperachse (20) wenigstens teilweise neben dem Spachtel (32) ausgebildet ist.

4. Tapeziervorrichtung nach Anspruch 3, wobei der Griffbereich (38) eine Ausnehmung (40) aufweist, insbesondere eine Durchgangsausnehmung (42).

5. Tapeziervorrichtung nach einem der vorhergehenden Ansprüche, wobei der Spachtel (32) als Trapezspachtel (36) ausgebildet ist.

6. Tapeziervorrichtung nach einem der vorhergehenden Ansprüche, aufweisend einen weiteren Spachtel (50).

7. Tapeziervorrichtung nach Anspruch 6 und einem der Ansprüche 3 bis 5, wobei der Griffbereich (38) zwischen dem Spachtel (32) und dem weiteren Spachtel (50) ausgebildet ist.

8. Tapeziervorrichtung nach einem der vorhergehenden Ansprüche, wobei der Nahtroller (26) an oder benachbart zu einem der seitlichen Enden (22, 24) des Bürstenkörpers (14) positioniert ist, wobei insbesondere der Nahtroller (26) in Richtung der Körperachse (20) teilweise oder ganz außerhalb des Bürstenkörpers (14) angeordnet ist.

9. Tapeziervorrichtung nach einem der vorhergehenden Ansprüche, wobei die Drehachse (30) des Nahtrollers (26) parallel zu der Unterseite (16) des Bürstenkörpers (14) ausgerichtet ist.

10. Tapeziervorrichtung nach einem der Ansprüche 1 bis 8, wobei die Drehachse (30) des Nahtrollers (26) senkrecht zu der Unterseite (16) des Bürstenkörpers (14) ausgerichtet ist.

11. Tapeziervorrichtung nach einem der vorhergehenden Ansprüche, aufweisend einen Ausrichtungsanzeiger (46), wobei der Ausrichtungsanzeiger (46) an dem Bürstenkörper (14) befestigt ist, wobei insbesondere der Ausrichtungsanzeiger (46) als Wasserwaage (48) ausgebildet ist.
